# EUROPÄISCHE PATENTSCHRIFT

(11) **EP 0 813 961 B1**
(45) Veröffentlichungstag und Bekanntmachung des Hinweises auf die Patenterteilung: **30.06.1999**
(21) Anmeldenummer: 97106619.6
(22) Anmeldetag: 22.04.1997
(51) Int. Cl.: B41F 31/00, B41F 35/02

(54) **Offsetdruckvorrichtung für Rotationsdruckmaschinen**
Offset printing device for rotary press
Dispositif d'impression offset pour presse rotative

(30) Priorität: 22.06.1996 DE 19625029
(43) Veröffentlichungstag der Anmeldung: 29.12.1997
(73) Patentinhaber: MAN Roland Druckmaschinen AG, 63075 Offenbach (DE)
(72) Erfinder: Hummel, Peter, 63069 Offenbach (DE); Ortner, Robert, 63755 Alzenau (DE)
(74) Vertreter: Stahl, Dietmar

(56) Entgegenhaltungen:
- DE-A- 2 309 850
- DE-A- 3 239 114
- DE-A- 4 412 057

## Beschreibung

Die Erfindung betrifft eine Offsetdruckvorrichtung für eine Rotationsdruckmaschine nach dem Oberbegriff des Patentanspruches 1.

Eine Offsetdruckvorrichtung dieser Art ist aus der DE 44 23 286 A1 bekannt. Ein Plattenzylinder trägt dabei eine für den feuchtmittelfreien Offsetdruck (Trockenflachdruck) geeignete Druckform, welche mit einer entsprechenden Druckfarbe eingefärbt wird. Zur Beseitigung bzw. zum Verhindern von Verunreinigungen, die sich negativ im Druckbild auf den Bedruckstoff widerspiegeln, ist unabhängig von den vorhandenen Farbwalzen eine zusätzliche Auftragwalze an die Druckform an- und abstellbar. Die zusätzliche Auftragwalze ist in zwei Betriebsstellungen schaltbar. Dabei ist in der ersten Betriebsstellung die Auftragwalze an der Druckform angestellt und mit einer differierenden Umfangsgeschwindigkeit zur Umfangsgeschwindigkeit des Plattenzylinders betreibbar und in der zweiten Betriebsstellung ist die Auftragwalze von der Druckform abgestellt, jedoch in das Farbwerk integriert.

Aus der DE-AS 18 08 909 ist eine Naß-Offset-Druckvorrichtung bekannt. Zum Entfernen von Verunreinigungen auf der Druckform ist mindestens eine Auftragwalze von Feucht- oder Farbwerk mit unterschiedlicher Umfangsgeschwindigkeit zur Umfangsgeschwindigkeit des Plattenzylinders mittels einer Zahnradfolge (formschlüssig) antreibbar. Diese Verfahrensweise ist für eine Trocken-Offsetplatte, welche eine nichtmetallische Oberflächenbeschichtung aufweist, ungeeignet, da die Trocken-Flachdruckplatte gegenüber einer feuchtmittelführenden Druckplatte für den Offsetdruck weniger verschleißfest ist. Weiterhin werden die Verunreinigungen in das Farbwerk bzw. Feuchtwerk an eine Walze weiter transportiert, wo die angesammelten Verunreinigungen in bestimmten Abständen z.B. im Farbwerk entfernt werden müssen.

Gemäß DE-A-2 309 850 ist eine Offsetdruckmaschine für eine Rotationsdruckmaschine bekannt, deren Farbwerk farbspeicherseitig Farbreiberwalzen aufweist, welche mit einer zur Umfangsgeschwindigkeit eines Plattenzylinders kleineren Umfangsgeschwindigkeit formschlüssig antreibbar sind. Die Erfindung soll Drehschwingungen sowie das Doublieren vermeiden, indem durch die speziellen Umfangsgeschwindigkeiten der farbspeicherseitigen Farbreiberwalzen im Getriebezug eine Zugspannung aufgebaut wird, die das Zahnspiel, Umfangsschwingungen sowie ggf. einen Flankenwechsel vermeidet. Hinweise zur Reduzierung von Verschmutzungen und/oder zum Einsatz einer feuchtmittelfreien Druckplatte sind nicht zu entnehmen.

Aufgabe der Erfindung ist es, eine Offsetdruckvorrichtung zu entwickeln, welche die beim Offsetdruck auftretenden Verschmutzungen spürbar reduziert.

Erfindungsgemäß werden im Farbwerk alle formschlüssig betreibbaren Farbwalzen mit zur Umfangsgeschwindigkeit des Plattenzylinders unterschiedlicher Umfangsgeschwindigkeit betrieben, wobei die Farbauftragwalzen selbst keinen formschlüssigen Antrieb aufweisen. Dazu werden die formschlüssig angetriebenen Farbwalzen innerhalb des Farbwerkes stufenweise mit zueinander abweichenden Umfangsgeschwindigkeiten zur Plattenzylinderumfangsgeschwindigkeit rotierend angetrieben. Die innerhalb des Farbwerkes dem Plattenzylinder näher angeordneten Farbwalzen werden dabei vorzugsweise mit geringerer, die dem Plattenzylinder weiter entfernt angeordneten Farbwalzen werden dabei vorzugsweise mit größerer Differenz in ihren Umfangsgeschwindigkeiten zur Umfangsgeschwindigkeit des Plattenzylinders betrieben. Dadurch wird innerhalb des Farbwerkes ein Differenzgefälle der Umfangsgeschwindigkeiten der formschlüssig betriebenen Farbwalzen aufgebaut, welches beispielsweise bei wenigstens einer, dem Plattenzylinder benachbarten Farbauftragwalze 2% und bei einer dem Plattenzylinder am weitesten entfernten, z.B. dem Farbheber benachbarten, Farbwalze im Walzenzug 10% zur Umfangsgeschwindigkeit des Plattenzylinders beträgt. Dabei rotieren die formschlüssig angetriebenen Farbwalzen, bezogen auf die Umfangsgeschwindigkeit des Plattenzylinders, vorzugsweise insgesamt mit geringerer Umfangsgeschwindigkeit. Alternativ ist ebenso eine höhere Differenzgeschwindigkeit zur Umfangsgeschwindigkeit des Plattenzylinders zulässig.

Durch die Abstufung der Differenzgeschwindigkeiten der Farbwerkswalzen zur Umfangsgeschwindigkeit des Plattenzylinders bildet sich an jeder Walzenkontaktstelle des Farbwerkes ein Rotationsschlupf aus. Der Rotationsschlupf ist insbesondere an den Farbauftragwalzen durch zwei Kontaktstellen, wobei die erste zum Plattenzylinder und die zweite zur benachbarten, formschlüssig betriebenen Farbwerkswalze besteht, gebildet. Der Rotationsschlupf bildet den Wischeffekt" der im Farbwerk die auftretenden Verschmutzungen (Papierstaub, Butzen etc.) reduziert. Dabei werden die Verunreinigungen in den Kontaktstellen zerstört oder spürbar verkleinert, so daß negative Auswirkungen auf die Druckqualität ausbleiben. Eine aus dem Stand der Technik bekannte Schmutzfängerwalze" ist dadurch hinfällig. Die Abstände der Waschzyklen beim Farbwerkswaschen können dadurch vergrößert werden, was zusätzlich Waschmittel und Wasser spart. Die kunststoffbeschichteten Farbwerkswalzen, welche erfahrungsgemäß anfällig für den Aufbau für Verunreinigungen sind, brauchen nicht substituiert zu werden.

Um das Auftreten von Verunreinigungen noch stärker zu reduzieren können die formschlüssig rotierenden, mit Differenzgeschwindigkeit zur Plattenzylinderumfangsgeschwindigkeit angetriebenen Farbwalzen zusätzlich noch formschlüssig axial oszillierend (changierend) angetrieben werden. Die Changierbewegung wird reibschlüssig auch auf die nicht angetriebenen Farbwerkswalzen übertragen. Dadurch entsteht neben dem Rotationsschlupf ein Axialschlupf innerhalb jeder Walzenkontaktstelle. Durch diesen zusätzlichen Axialschlupf werden die Verschmutzungen zusätzlich verkleinert und können weiter reduziert werden bzw. wird das Entstehen von Verschmutzungen von Beginn an verhindert. Die Ausbildung der Offsetdruckvorrichtung eignet sich dabei für den wasserlosen Offsetdruck (Trocken-Flachdruck) als auch für den Naß-Offsetdruck unter Verwendung eines Feuchtwerkes.

Die Erfindung soll an einem Ausführungsbeispiel näher erläutert werden.

Dabei zeigt:
- Fig. 1: eine schematische Darstellung eines Druckwerkes für den wasserlosen Offsetdruck,
- Fig. 2: eine schematische Darstellung eines Druckwerkes für den Naß-Offsetdruck.

### Erstes Beispiel

Ein erfindungsgemäßes Druckwerk umfaßt einen Gummituchzylinder 1 sowie einen Plattenzylinder 2, der eine Trockenflachdruckplatte für den wasserlosen Offsetdruck trägt. Dem Plattenzylinder 2 sind vier Farbauftragwalzen 4.1 bis 4.4 an- und abstellbar zugeordnet. Die Farbauftragwalzen 4.1 bis 4.4 sind Bestandteil eines durch eine Mehrzahl von Farbwalzen gebildeten Farbwerkes 5, welches die Trockenflachdruckplatte mit einer für den wasserlosen Offsetdruck geeigneten Druckfarbe einfärbt. Dazu wird in bekannter Weise von einem Farbkasten über eine Heberwalze und einen Walzenzug des Farbwerkes 5 die Druckfarbe auf die Trockenflachdruckplatte übertragen.

Die Farbauftragwalzen 4.1 bis 4.4 sind changierbar in Kontakt mit antreibbaren Farbwalzen 3.1, 3.4, die im vorliegenden Beispiel zusätzlich als Farbreiberwalzen ausgebildet sind. Die Farbwalzen 3.1 - 3.4 sind formschlüssig mit dem Plattenzylinder 2 getriebetechnisch gekoppelt und erhalten neben dem Rotationsantrieb einen Changierantrieb. Dabei erhalten auch die Farbauftragwalzen 4.1 - 4.4 von den Farbwalzen 3.2, 3.4 reibschlüssig einen changierenden Antrieb. In einer weiteren Ausbildung kann auch jede Farbwalze 3.1 - 3.4 einen Einzelantrieb oder auch einen gemeinsamen, jedoch vom Plattenzylinder 2 entkoppelten, Antrieb aufweisen. Die vom Plattenzylinder 2 am weitesten entfernt angeordnete Farbwalze 3.3 wird dabei mit größerer Differenz der Umfangsgeschwindigkeit zur Umfangsgeschwindigkeit des Plattenzylinders 2 angetrieben als die dem Plattenzylinder 2 näher angeordneten Farbwalzen 3.2 und 3.4. Die im Walzenzug des Farbwerkes 5 etwa mittig angeordnete Farbwalze 3.1 wird mit dazwischenliegender Differenzgeschwindigkeit betrieben. Das Differenzgefälle wird dabei derart gestuft ausgebildet, daß die:
- Farbwalze 3.2 mit 2%
- Farbwalze 3.1 mit 4%
- Farbwalze 3.3 mit 6%

Differenzgeschwindigkeit zur Umfangsgeschwindigkeit formschlüssig angetrieben wird. Die Farbwalze 3.4 kann dabei mit 2 % (analog zur Farbwalze 3.2) formschlüssig angetrieben werden.

Zusätzlich zum Rotationsantrieb weisen die Farbwalzen 3.1 - 3.4 einen Changierantrieb auf. Die den Farbwalzen 3.1 - 3.4 benachbarten Übertragwalzen (ohne Positionsnummer) sowie die Farbauftragwalzen 4.1 - 4.4 sind changierbar gelagert.

Die Wirkungsweise ist wie folgt: Im Druckbetrieb werden die Farbwalzen 3.1 - 3.4 ständig mit einer zur Umfangsgeschwindigkeit des Plattenzylinders abweichenden Umfangsgeschwindigkeit angetrieben. Dabei beträgt die Differenz der Umfangsgeschwindigkeiten im vorliegenden Beispiel maximal 6% und minimal 2% zu der Umfangsgeschwindigkeit des Plattenzylinders 2. Die Umfangsgeschwindigkeiten der Farbwalzen 3.1 - 3.4 sind stets geringer als die Umfangsgeschwindigkeit des Plattenzylinders 2. Die Rotations- und Changierbewegung der Farbwalzen 3.1 - 3.4 wird reibschlüssig auf die benachbarten Walzen des Farbwerkes 5 übertragen. In den Kontaktstellen, insbesondere zwischen Plattenzylinder 2 und den Farbauftragwalzen 4.1 bis 4.4. werden die Verunreinigungen (Schmutzpartikel, Staub, Papier und Farbpartikel) reduziert. Durch die höheren Differenzgeschwindigkeiten bei den vom Plattenzylinder 2 entfernter angeordneten Farbwalzen 3.3 sowie 3.1 wird das Vordringen von kleineren Verunreinigungen innerhalb des Walzenzuges verhindert. Bei größeren Verunreinigungen werden die bereits in den Kontaktstellen der Farbwalzen 3.2 und 3.4 verkleinerten Verunreinigungen in den weiter entfernten Kontaktstellen zusätzlich verkleinert.

### Zweites Beispiel

Das erfindungsgemäße Druckwerk umfaßt wie im ersten Beispiel einen Gummituchzylinder 1, einen Plattenzylinder 2, der eine Druckplatte für den Naß-Offsetdruck trägt und ein Farbwerk 5. Dem Plattenzylinder 2 ist weiterhin ein Feuchtwerk 6 zugeordnet, welches eine an- und abstellbare Feuchtauftragwalze 7 aufweist. Die Feuchtauftragwalze 7 ist in bekannter Weise mit einem Feuchtduktor, der in einem Feuchtmittelbehälter eintaucht, gekoppelt. Dem Feuchtduktor ist eine Dosierwalze zugeordnet. Der Feuchtauftragwalze 7 ist eine Brückenwalze zur ersten Farbauftragwalze 4.1 zuschaltbar benachbart angeordnet. Bei Bedarf kann eine weitere Reiterwalze der Feuchtauftragwalze 7 zugeordnet sein. Das Farbwerk 5 weist formschlüssig antreibbare Farbwalzen 3.1 - 3.4 auf, die neben dem Rotationsantrieb einen Changierantrieb aufweisen. Die den Farbwalzen 3.1 - 3.4 benachbarten Übertrag- bzw. Farbauftragwalzen 4.1 - 4.4 sind reibschlüssig mit den Farbwalzen 3.1 - 3.4 in Kontakt. Dabei wird die Farbwalze 3.3 als vom Plattenzylinder entfernteste formschlüssig antreibbare Walze mit der größten Differenz in der Umfangsgschwindigkeit zur Plattenzylinderumfangsgeschwindigkeit betrieben.

Analog zum ersten Beispiel beträgt hier das Differenzgefälle der Umfangsgeschwindigkeiten für die:
- Farbwalze 3.3 = 10%
- Farbwalze 3.1 = 8%
- Farbwalze 3.2 = 4%
- Farbwalze 3.4 = 2%
zur Umfangsgeschwindigkeit des Plattenzylinders 2. Zusätzlich zum Rotationsantrieb weisen die Farbwalzen 3.1 - 3.4 wiederum einen Changierantrieb auf. Die den Farbwalzen 3.1 - 3.4 benachbarten Übertragwalzen sowie die in Kontakt stehenden Farbauftragwalzen 4.1 - 4.4 sind changierbar gelagert.

### Bezugszeichenliste

- 1: Gummituchzylinder
- 2: Plattenzylinder
- 3.1 - 3.4: Farbwalze
- 4.1 - 4.4: Farbauftragwalze
- 5: Farbwerk
- 6: Feuchtwerk
- 7: Feuchtauftragwalze

## Patentansprüche

1. Offsetdruckvorrichtung für eine Rotationsdruckmaschine mit einem eine Druckplatte tragenden Plattenzylinder (2) und einem Farbwerk (5) mit Farbauftragwalzen (4.1 - 4.4) sowie formschlüsig rotierenden und axial changierenden Farbwalzen (3.1 - 3.4), wobei die farbspeicherseitigen Farbwalzen (3.1, 3.3) mit zum Plattenzylinder (2) abweichender Umfangsgeschwindigkeit antreibbar sind,
**dadurch gekennzeichnet**, daß die Farbauftragswalzen changierend ausgebildet sind und daß die mit den changierenden Farbauftragwalzen (4.1 - 4.4) in Kontakt stehenden, formschlüssig rotierenden und axial changierenden Farbwalzen (3.2, 3.4) mit einer zur Umfangsgeschwindigkeit des Plattenzylinders (2) abweichenden Umfangsgeschwindigkeit antreibbar sind, wobei die farbspeicherseitigen Farbwalzen (3.1, 3.3) mit einer größeren Differenz zu den den Farbauftragwalzen (4.1 - 4.4) benachbarten Farbwalzen (3.2, 3.4) antreibbar sind.

2. Offsetdruckvorrichtung nach Anspruch 1,
**dadurch gekennzeichnet**,
daß die maximale Differenz der Umfangsgeschwindigkeit der vom Plattenzylinder (2) entferntest angeordneten farbspeicherseitigen Farbwalze (3.3) zur Umfangsgeschwindigkeit des Plattenzylinders (2) 10% beträgt.

3. Offsetdruckvorrichtung nach Anspruch 1,
**dadurch gekennzeichnet**,
daß die Farbwalzen (3.1 - 3.4) bezüglich der Umfangsgeschwindigkeit mit einem gestuften Differenzgefälle von wenigstens 2% untereinander antreibbar sind, wobei die den Farbauftragwalzen (4.1 - 4.4) benachbarten Farbwalzen (3.2, 3.4) mit gleichen Umfangsgeschwindigkeiten oder ungleichen Umfangsgeschwindigkeiten antreibbar sind.

4. Offsetdruckvorrichtung nach Anspruch 1,
**dadurch gekennzeichnet**,
daß der Plattenzylinder (2) für den wasserlosen Offsetdruck eine Trocken-Flachdruckplatte trägt.

5. Offsetdruckvorrichtung nach Anspruch 1,
**dadurch gekennzeichnet**,
daß dem Farbwerk (5) in Drehrichtung des Plattenzylinders (2) ein Feuchtwerk (6) vorgeordnet ist und der Plattenzylinder (2) eine für den Naß-Offsetdruck geeignete Druckplatte trägt.

## Claims

1. Offset printing device for a rotary printing press with a plate cylinder (2) carrying a printing plate and an inking unit (5) with ink applicator rollers (4.1 - 4.4) as well as inking rollers (3.1 - 3.4) rotating in positively interlocked fashion and axially oscillating, wherein the inking rollers (3.1, 3.3) on the ink store side can be driven with a peripheral speed differing relative to the plate cylinder (2), characterised in that the ink applicator rollers are constructed oscillatingly and that the inking rollers (3.2, 3.4) axially oscillating and rotating in positively driven fashion and which stand in contact with the oscillating ink applicator rollers (4.1 - 4.4) can be driven with a peripheral speed differing from the peripheral speed of the plate cylinder (2), wherein the inking rollers (3.1, 3.3) towards the ink store can be driven with a greater difference relative to the inking rollers (3.2, 3.4) neighbouring the ink applicator rollers (4.1 - 4.4).

2. Offset printing device according to Claim 1,
characterised in that the maximum difference of the peripheral speed of the inking roller (3.3) on the ink store side arranged most remote from the plate cylinder (2) relative to the peripheral speed of the plate cylinder (2) amounts to 10%.

3. Offset printing device according to Claim 1,
characterised in that the inking rollers (3.1 - 3.4) can be driven with respect to the peripheral speed with a stepped difference profile of at least 2% from one another wherein the inking rollers (3.2, 3.4) neighbouring the ink applicator rollers (4.1 - 4.4) can be driven with the same peripheral speed or not the same peripheral speed.

4. Offset printing device according to Claim 1,
characterised in that the plate cylinder (2) carries a dry planographic printing plate for waterless offset printing.

5. Offset printing device according to Claim 1,
characterised in that arranged relative to the inking unit (5) upstream in the rotational direction of the plate cylinder (2) is a damping unit (6) and the plate cylinder (2) carries a printing plate suited for wet offset printing.

## Revendications

1. Dispositif d'impression offset pour une machine d'impression rotative, comportant un cylindre porte-plaque (2) portant une plaque d'impression et une unité d'encrage (5) ayant des rouleaux d'application d'encre (4.1-4.4), ainsi que des rouleaux d'encrage (3.1-3.4) se déplacant axialement en va-et-vient et tournant par coopération de formes, les rouleaux d'encrage (3.1,3.3), du côté du réservoir d'encre, pouvant être entraînés à une vitesse périphérique s'écartant de celle du cylindre porte-plaque (2),
caractérisé en ce que les rouleaux d'application d'encre sont réalisés en pouvant se déplacer en va-et-vient et en ce que les rouleaux d'encrage (3.2,3.4) se déplacant axialement en va-et-vient, tournant par coopération de formes, et se trouvant en contact avec les rouleaux d'application d'encre (4.1-4.4) se déplaçant en va-et-vient peuvent être entraînés à une vitesse périphérique s'écartant de la vitesse périphérique du cylindre porte-plaque (2), les rouleaux d'encrage (3.1,3.3) du côté du réservoir d'encre pouvant être entraînés avec une plus grande différence par rapport aux rouleaux d'encrage (3.2,3.4) voisins des rouleaux d'application d'encre (4.1-4.4).

2. Dispositif d'impression offset selon la revendication 1,
caractérisé en ce que la différence maximale de la vitesse périphérique du rouleau d'encrage (3.3), du côté du réservoir d'encre, agencé le plus loin du cylindre porte-plaque (2) vaut 10% de la vitesse périphérique du cylindre porte-plaque (2).

3. Dispositif d'impression offset selon la revendication 1,
caractérisé en ce que les rouleaux d'encrage (3.1-3.4) peuvent être entraînés les uns par rapport aux autres, relativement à la vitesse périphérique, avec un gradient différentiel étagé d'au moins 2%, les rouleaux d'encrage (3.2,3.4) voisins des rouleaux d'application d'encre (4.1-4.4) pouvant être entraînés aux mêmes vitesses périphériques ou à des vitesses périphériques différentes.

4. Dispositif d'impression offset selon la revendication 1,
caractérisé en ce que le cylindre porte-plaque (2) pour l'impression offset sans eau porte une plaque d'impression à plat sèche.

5. Dispositif d'impression offset selon la revendication 1,
caractérisé en ce qu'une unité de mouillage (6) est disposée en amont de l'unité d'encrage (5) dans le sens de rotation du cylindre porte-plaque (2), et le cylindre porte-plaque (2) porte une plaque d'impression appropriée pour l'impression offset humide.
